# EUROPÄISCHE PATENTSCHRIFT

(11) **EP 0 673 212 B1**
(45) Veröffentlichungstag und Bekanntmachung des Hinweises auf die Patenterteilung: **19.03.1997**
(21) Anmeldenummer: 94901731.3
(22) Anmeldetag: 28.11.1993
(51) Int. Cl.: A43C 11/16

(54) **SCHUHVERSCHLUSS**
SHOE CLOSURE
FERMETURE DE CHAUSSURE

(30) Priorität: 04.12.1992 DE 4240916
(43) Veröffentlichungstag der Anmeldung: 27.09.1995
(73) Patentinhaber: PUMA Aktiengesellschaft Rudolf Dassler Sport, 91074 Herzogenaurach (DE)
(72) Erfinder: Jungkind, Roland, Dipl.-Ing. (FH), 82467 Garmisch-Partenkirchen (DE)
(74) Vertreter: Hufnagel, Walter, Dipl.-Ing., Dipl.-Wirtsch.-Ing.
(86) Internationale Anmeldenummer: DE9301140
(87) Internationale Veröffentlichungsnummer: WO9413165

(56) Entgegenhaltungen:
- EP-A- 0 056 953
- EP-A- 0 255 869
- EP-A- 0 412 290
- DE-A- 2 900 077

## Beschreibung

Die vorliegende Erfindung bezieht sich auf einen Schuhverschluß gemäß dem Oberbegriff des Anspruches 1.

Ein derartiger Schuhverschluß ist aus der DE-PS 29 00 077 bekannt.

Dort ist als Untersetzungsgetriebe ein selbstsperrendes Exzentergetriebe vorgesehen. Dabei ist die Seilscheibe direkt am Exzentertriebrad angeordnet und macht beim Spannen und Entspannen des Spannelements die Exzenterbewegung des Exzentertriebrades mit. Hierdurch kommt es zu ungleichförmigen Spann- bzw. Zugbewegungen.

Mit der vorliegenden Erfindung soll die Aufgabe gelöst werden, den bekannten Schuhverschluß so zu verbessern, daß keine ungleichförmigen Spann- bzw. Zugbewegungen des Spannelements bzw. der Spannelemente mehr auftreten.

Gelöst wird diese Aufgabe durch die im Anspruch 1 angegebenen Merkmale.

Die vorliegende Erfindung zeichnet sich insbesondere dadurch aus, daß durch die gesonderte Anordnung der Seilscheibe und durch den Antrieb derselben über den bzw. die Kreisausschnitt(e) der Exzentertriebscheibe eine völlig gleichförmige Drehbewegung entsprechend der Drehung des Drehgliedes erzielt wird. Die gewünschte Untersetzung ergibt sich aus der gewählten Zähnezahl des Zahntriebes. Dadurch ist eine sehr feinstufige Einstellung der Schließkraft dieses erfindungsgemäßen Schuhverschlusses möglich.

Besonders vorteilhaft ist, daß der Exzentertrieb derart ausgelegt werden kann, daß er - im Gegensatz zu der vorbekannten Lösung - in beiden Richtungen selbstsperrend ist.

Günstig ist auch, daß zwischen einem der drehbaren Teile und einem festen Gehäuseteil oder einem am Gehäuseteil befestigten oder befestigbaren Teil Rastsprungmittel vorgesehen sind, die in jeder eingestellten Drehstellung sperrend verrasten, deren Sperrwirkung jedoch zur Änderung der Drehstellung durch ein am Drehglied angreifendes Drehmoment überwindbar ist.

Weitere vorteilhafte Einzelheiten der Erfindung sind in den weiteren Unteransprüchen angegeben und werden nachfolgend anhand der in der Zeichnung veranschaulichten Ausführungsbeispiele näher beschrieben. Es zeigen:
- Fig. 1: die Anordnung der Einzelteile des erfindungsgemäßen Schuhverschlusses nach Art einer Explosionszeichnung und
- Fig. 2: den Schuhverschluß nach Anspruch 1 im zusammengebauten Zustand, jeweils von der Seite und im Schnitt gesehen, die
- Fig. 3 bis 9: je eine Drauf- bzw. Unteransicht der Einzelteile des Schuhverschlusses gemäß den Fig. 1 und 2;
- Fig. 10: eine Ansicht gemäß dem Schnitt I-I der Fig. 2 und
- Fig. 11: eine Ansicht gemäß dem Schnitt II-II der Fig. 2.

Der erfindungsgemäße Schuhverschluß besitzt gemäß den Fig. 1 und 2 ein Gehäuseteil 1, das eine kreisförmige Aussparung 2 zur Aufnahme einer Seilscheibe 3 und des oder der seilartigen Spannelements(e) 3a aufweist. Die Einführung des oder der seilförmigen Spannelements(e) 3a in die Seilscheibe 3 erfolgt über an sich bekannte Zuführungen 3b in der Seilscheibe 3. Die Seilscheibe 3 besitzt eine zentrische Bohrung 4, durch die ein Lagerzapfen 5 einer Achseinheit 6 hindurchgreift und in einer Lagerbohrung 7 des Bodens 8 des Gehäuseteils 1 endet. Die Achse des Lagerzapfens 5 bildet zugleich die Zentralachse 9 des Schuhverschlusses.

Auf der Seilscheibe 3 liegt eine Exzentertriebscheibe 10. Diese besitzt eine zentrale Lagerbohrung 11, mit der sie auf einem exzentrisch zur Zentralachse 9 angeordneten Exzentertriebzapfen 12 der Achseinheit 6 drehbar gelagert ist. Auf einem zur Drehachse 13 des Exzentertriebzapfens 12 konzentrischen Kreis 14 (Fig. 7) liegt jeweils der Mittelpunkt 15 von mehreren, hier als Ausführungsbeispiel sechs, Kreisausschnitten 16, in die je ein Kupplungsbolzen 17 der Seilscheibe 3 eingreift. Die Winkellage der Kreisausschnitte 16 entspricht derjenigen der Kupplungsbolzen 17. Vorzugsweise sind die Kreisausschnitte 16 jeweils um einen gleichen Winkel, beim Ausführungsbeispiel um 60°, gegeneinander versetzt. Ausreichend wäre grundsätzlich auch ein einziger Kreisausschnitt 16, der mit nur einem Kupplungsbolzen 17 in Wirkverbindung steht.

Durch Drehen der Achseinheit 6 um die Zentralachse 9 beschreibt die Drehachse 13 des Exzentertriebzapfens 12 eine zur Zentralachse 9 konzentrische Kreisbahn 18 (Fig. 11). Die Mittelpunkte 19 der Kupplungsbolzen 17 liegen auf einem zur Zentralachse 9 konzentrischen Mittelpunktskreis 20 (Fig. 11).

Die Außenkontur der Exzentertriebscheibe 10 bildet eine Zahnung 21, die mit einer als Gegenzahnung 22 ausgebildeten Innenkontur eines einseitig nach unten abstehenden Kragens 23 einer die Exzentertriebscheibe 10 überdeckenden Scheibe 24 abrollen kann. Die Scheibe 24 besitzt eine Zentralbohrung 25, mit der diese auf der Achseinheit 6 zur Zentralachse 9 konzentrisch drehbar gelagert ist. Die Scheibe 24 besitzt außerdem ein oder mehrere Befestigungsmittel 26, mittels dem bzw. derer sie am Gehäuseteil 1 in einer oder mehreren Drehstellungen unverdrehbar befestigt werden kann. Insoweit wird auf die Figuren 5, 6, 10 und 11 verwiesen.

Die Scheibe 24 besitzt auf der dem Kragen 23 gegenüberliegenden Seite einen weiteren, nach oben abstehenden Kragen 27. Dieser bildet durch seine Innenkontur einen Rastkranz 28 (siehe Fig. 10), gegen den ein Rastvorsprung 29 einer Rastfeder 30 federnd und rastend anliegt. Die Rastfeder 30 ist ihrerseits mittels Befestigungsaugen 31 an Haltezapfen 32 eines die Scheibe 24 überdeckenden Drehgliedes 33 befestigt. Das Drehglied 33 ist beispielsweise durch eine Schraube 34 mit der Achseinheit 6 verbunden oder besteht mit dieser aus einer baulichen Einheit. Das Drehglied 33 ist noch mit einer vorzugsweise elastischen Abdeckkappe 35 versehen, die bevorzugt als Betätigungsglied des vorliegenden Schuhverschlusses dient.

Um ein spielfreies Untersetzungsgetriebe zu erhalten, kann der Radius r_{K} der Kreisausschnitte 16 gleich oder wenigstens annähernd gleich dem Durchmesser D_{K} der Kreisbahn 18 des Exzentertriebzapfens 12 sein.

Grundsätzlich ist der Durchmesser D der Kupplungsbolzen 17 innerhalb bestimmter Grenzen frei wählbar, was auch für den Durchmesser D_{K} der Kreisbahn 18 des Exzentertriebzapfens 12 gilt.

Es gilt also jeweils die Formel:${\text{2 x r}}_{\text{K}} {\text{= D + D}}_{\text{K}} \text{,}$ zuzüglich einem Mindestspiel von etwa 0, 05 mm bis 0,1 mm.

Dies bedeutet, daß der zweifache Radius r_{K} der Kreisausschnitte 16 etwa gleich der Summe des Durchmessers D der Kupplungsbolzen 17 und des Durchmessers D_{K} der Kreisbahn 18 des Exzentertriebzapfens 12 ist.

Die Höhe H_{Z} der Gegenzahnung 22 ist wenigstens annähernd gleich der Dicke D_{E} der Exzentertriebscheibe 10.

In Fig. 4 ist die Rastfeder 30 mit nur einem Rastvorsprung 29 dargestellt. Es können aber auch zwei oder mehr, bevorzugt gleichmäßig über diesen Federteil verteilte Rastvorsprünge, vorgesehen sein.

Auch können gegebenenfalls zwei oder mehr seilartige Spannelemente zum Schließen des Schuhes eingesetzt werden.

Die in beiden Drehrichtungen selbstsperrende Ausgestaltung des Exzentertriebes 6, 10, 17 ist dadurch gegeben, daß die Vertiefungen 28a des Rastkranzes 28 in bezug auf den Rastvorsprung bzw. auf die Rastvorsprünge 29 unabhängig von der Drehrichtung symmetrisch ausgebildet sind. Das für die Überbrückung der Sperrwirkung erforderliche Drehmoment kann durch die Anzahl und das Profil der Vertiefungen 28a und des bzw. der Rastvorsprünge(s) 29 weitestgehend gesteuert werden.

Der Lagerzapfen 5, der Exzentertriebzapfen 12 und der aus Figur 1 ersichtliche Lagerachsansatz 6.1 sind als Achseinheit 6 ausgebildet. Diese Achseinheit 6 ist mit dem Drehglied 33, 35 fest verbunden oder bildet mit diesem eine bauliche Einheit.

## Patentansprüche

1. Schuhverschluß, bestehend aus einer in einem Lagerelement (1) drehbar gelagerten Seilscheibe (3) zum Aufwickeln wenigstens eines seilartigen Spannelements (3a) zum Schließen des Schuhes, einem Drehglied (33) zum Betätigen der Seilscheibe (3) und einem Untersetzungsgetriebe zwischen Drehglied (33) und Seilscheibe (3) in Form eines Exzentertriebes, wobei über das Drehglied (33) eine mit der Seilscheibe (3) gekuppelte Exzentertriebscheibe (10) antreibbar ist, die auf einem Exzentertriebzapfen (12) gelagert ist, die am Umfang nach Art einer Zahnung ausgebildet ist, welche mit einer Gegenzahnung einer die Exzentertriebscheibe (10) umgebenden, zentrisch zur Zentralachse (9) des Drehgliedes (33) angeordneten Gehäusewand in Wirkverbindung gebracht ist, dadurch gekennzeichnet, daß die Seilscheibe (3) als zentrisch zur Zentralachse (9) angeordnete selbständige Einheit ausgebildet ist und die Exzentertriebscheibe (10) parallel zur Seilscheibe (3) verschiebbar gelagert und über den Exzentertriebzapfen (12) in einer zur Seilscheibe (3) parallelen Ebene verschiebbar ist und auf einem zu ihrer Drehachse (13) konzentrischen Kreis (14) einen oder mehrere kreisförmige Ausschnitte (16) aufweist, dessen bzw. deren Mittelpunkt(e) (15) auf dem konzentrischen Kreis (14) liegt bzw. liegen und dessen bzw. deren doppelter Radius (r_{K}) wenigstens annähernd gleich der Summe des Durchmessers (D) eines an der Seilscheibe (3) angebrachten, in einen kreisförmigen Ausschnitt (16) eingreifenden Kupplungsbolzen (17) und des Durchmessers (D_{K}) der Kreisbahn (18) des Exzentertriebzapfens (12) ist.

2. Schuhverschluß nach Anspruch 1, dadurch gekennzeichnet, daß bei der Anordnung mehrerer Kreisausschnitte (16) auf der Exzentertriebscheibe (10) je ein in diesen hineinragender Kupplungsbolzen (17) entsprechend der Winkelanordnung des jeweils zugeordneten Kreisausschnittes (16) vorgesehen ist, wobei die Kupplungsbolzen (17) mit ihren Mittelpunkten (19) auf einem zur Zentralachse (9) konzentrischen Mittelpunktskreis (20) angeordnet sind, dessen Radius (R) gleich dem Radius (r) des zum Mittelpunkt (13) des Exzentertriebzapfens (12) konzentrischen Kreises (14) der Mittelpunkte (15) der Kreisausschnitte (16) ist.

3. Schuhverschluß nach Anspruch 1 oder 2, dadurch gekennzeichnet, daß der Exzentertrieb (6, 10, 17) derart ausgelegt ist, daß er in beiden Drehrichtungen selbstsperrend ist.

4. Schuhverschluß nach einem der Ansprüche 1 bis 3, dadurch gekennzeichnet, daß zwischen einem der drehbaren Teile (35, 33 bzw. 33, 24) und einem festen Gehäuseteil (1) oder einem am Gehäuseteil (1) befestigten oder befestigbaren Teil (24) Rastsprungmittel (28, 29, 30) vorgesehen sind, die in jeder eingestellten Drehstellung sperrend verrasten, deren Sperrwirkung jedoch zur Änderung der Dreheinstellung durch ein am Drehglied (33, 35) angreifendes Drehmoment überwindbar ist.

5. Schuhverschluß nach Anspruch 4, dadurch gekennzeichnet, daß das Rastsprungmittel (28) des einen Teils (24) durch einen ringförmigen Rastkranz und die Rastsprungmittel (29, 30) des anderen Teils (33 bzw. 35) durch wenigstens einen unter federnder Vorspannung in den Rastkranz eingreifenden Rastvorsprung (29) einer Rastfeder gebildet ist.

6. Schuhverschluß nach einem der Ansprüche 1 bis 5, dadurch gekennzeichnet, daß bei Verwendung eines am Gehäuseteil (1) befestigbaren Teils (24) dieses Teil (24) am oder im Gehäuseteil (1) schwenkbar oder drehbar gelagert und die Befestigung lösbar ausgebildet ist.

7. Schuhverschluß nach Anspruch 6, dadurch gekennzeichnet, daß das befestigbare Teil (24) aus einer um die Zentralachse (9) drehbar gelagerten Scheibe besteht, die auf der dem Drehglied (33, 35) zugewandten Seite einen Außen- oder Innenrastkranz (28) aufweist, an dem der am Drehglied (35) oder an einem mit diesem verbundenen Teil (33) befestigte oder mit diesem gekuppelte Rastvorsprung (29) federnd rastend anliegt.

8. Schuhverschluß nach Anspruch 7, dadurch gekennzeichnet, daß das Teil bzw. die Scheibe (24) auf der dem Drehglied (35) abgewandten Seite mit einer Gegenzahnung (22) versehen ist und die mit der Zahnung (21) versehene Exzentertriebscheibe (10) in dem durch die Gegenzahnung (22) umschlossenen Raum parallel zum Teil bzw. zur Scheibe (24) verschiebbar und um die durch die Lagerbohrung (25) des Teils bzw. der Scheibe (24) hindurchgreifende Achseinheit (6) drehbar gelagert ist.

9. Schuhverschluß nach Anspruch 8, dadurch gekennzeichnet, daß die Höhe (H_{Z}) der Gegenzahnung (22) wenigstens annähernd gleich der Dicke (D_{E}) der Exzentertriebscheibe (10) ist.

10. Schuhverschluß nach einem der Ansprüche 1 bis 9, dadurch gekennzeichnet, daß das Gehäuseteil (1) topfförmig ausgebildet ist, daß innen auf dem Boden (8) die Seilscheibe (3) gleitend aufliegt und um einen im Gehäuseteil (1) befestigten Lagerzapfen (5) drehbar ist, daß auf der Seilscheibe (3) die Exzentertriebscheibe (10) parallel zu dieser verschiebbar und um den an den Lagerzapfen (5) anschließenden Exzentertriebzapfen (12) drehbar gelagert ist, wobei deren Gegenzahnung (22) mit der Zahnung (21) der auf der Exzentertriebscheibe (10) aufliegenden Scheibe (24) kämmt und die Scheibe (24) um einen konzentrisch zum Lagerzapfen (5) angeordneten, an den Exzentertriebzapfen (12) anschließenden Lagerachsansatz (6.1) drehbar gelagert, jedoch mit dem Gehäuseteil (1) über wenigstens ein Befestigungsmittel (26) unverdrehbar, aber lösbar verbindbar ist, daß über der Scheibe (24) das Drehglied (33, 35) angebracht ist und daß zwischen beiden Teilen die Rastsprungmittel (28, 29, 30) vorgesehen sind.

11. Schuhverschluß nach Anspruch 10, dadurch gekennzeichnet, daß der Lagerzapfen (5), der Exzentertriebzapfen (12) und der Lagerachsansatz (6.1) als Achseinheit (6) ausgebildet und diese Achseinheit (6) mit dem Drehglied (33, 35) fest verbunden ist oder mit diesem eine bauliche Einheit bildet.

## Claims

1. A closure for footwear, consisting of a pulley (3) supported in a bearing member (1) to be able to turn and wind up at least one cord-like tension member (3a) for closing the footwear, a rotary member (33) for actuating the pulley (3) and between the rotary member (33) and the pulley (3) a reduction gear in the form of an eccentric drive in which an eccentric drive disc (10) coupled to the pulley (3) may be driven by the rotary member (33) and is supported on an eccentric driving-pin (12) and formed at the circumference after the style of a set of teeth which is brought into operative connection with an opposing set of teeth on a wall of the casing arranged centrally about the centreline (9) of the rotary member (33) and surrounding the eccentric drive disc (10), characterized in that the pulley (3) is made as an independent unit arranged centrally about the centreline (9) and the eccentric drive disc (10) is supported to be able to shift in parallel with the pulley (3) and is shiftable over the eccentric driving-pin (12) in a plane parallel with the pulley (3) and exhibits on a circle (14) concentric with its centreline (13) one or more circular cutouts (16) the centre or centres (15) of which lie(s) on the concentric circle (14) and twice the radius (r_{K}) of which is at least approximately equal to the sum of the diameter (D) of a coupling bolt (17) fitted to the pulley (3) and engaging in a circular cutout (16) and the diameter (D_{K}) of the circular path (18) of the eccentric driving-pin (12).

2. A closure for footwear as in Claim 1, characterized in that where a number of circular cutouts (16) is arranged on the eccentric drive disc (10) coupling bolts are provided, one projecting into each of them, at an angular arrangement corresponding with that of the respectively associated circular cutout (16), the coupling bolts (17) being arranged with their centres on a circle (20) which is concentric with the centreline (9) and the radius (R) of which is equal to the radius (r) of that circle (14) concentric with the centre (13) of the eccentric driving-pin (12), which passes through the centres (15) of the circular cutouts (16).

3. A closure for footwear as in Claim 1 or 2, characterized in that the eccentric drive (6, 10, 17) is so designed that it is selflocking in both directions of rotation.

4. A closure for footwear as in one of the Claims 1 to 3, characterized in that between one of the turnable parts (35, 33 or 33, 24) and a fixed part (1) of the casing or a part (24) which is or may be fastened to the casing part (1) catch jump means (28, 29, 30) are provided which catch and lock in every set position of rotation, but the locking action of which for alteration of the rotational setting may be overcome by a torque engaging with the rotary member (33, 35).

5. A closure for footwear as in Claim 4, characterized in that the catch jump means (28) of the one part (24) is formed by a catch rim in the form of a ring and the catch jump means (29, 30) of the other part (33 or 35) by at least one catch projection (29) from a catch spring engaging with springy prestress in the catch rim.

6. A closure for footwear as in one of the Claims 1 to 5, characterized in that when a part (24) which may be fastened to the part (1) of the casing is employed, the said part (24) is supported to be able to swivel or turn in the casing part (1) and the fastening is made detachable.

7. A closure for footwear as in Claim 6, characterized in that the fastenable part (24) consists of a disc which is supported to be able to turn about the centreline (9) and exhibits on the side next the rotary member (33, 35) an outer or inner catch rim (28) against which rests with a springy catch action the catch projection (29) which is fastened or coupled to the rotary member (35) or to a part (33) connected to the latter.

8. A closure for footwear as in Claim 7, characterized in that on the side remote from the rotary member (35) the part or disc (24) is provided with an opposing set of teeth (22) and the eccentric drive disc (10) provided with the set of teeth (21) is supported to be able to shift in the space enclosed by the opposing set of teeth (22) in parallel with the part or disc (24) and turn about the axle unit (6) engaging through the bearing bore (25) in the part or disc (24).

9. A closure for footwear as in Claim 8, characterized in that the height (H_{Z}) of the opposing set of teeth (22) is at least approximately equal to the thickness (D_{E}) of the eccentric drive disc (10).

10. A closure for footwear as in one of the Claims 1 to 9, characterized in that the part (1) of the casing is made in the shape of a pot, that inside it the pulley (3) slides against the bottom (8) and is able to turn about a journal (5) fastened in the casing part (1), that the eccentric drive disc (10) is supported on the pulley (3) to be able to shift in parallel with it and turn about the eccentric driving-pin (12), whilst its opposing set of teeth (22) meshes with the set of teeth (21) on the disc (24) bearing against the eccentric drive disc (10) and the disc (24) is supported to be able to turn about an axial extension bearing (6.1) adjoining the eccentric driving-pin (12), but may be connected to the casing part (1) by at least one means (26) of fastening so as to be unable to twist but detachable, that the rotary member (33, 35) is fitted above the disc (24) and that the catch jump means (28, 29, 30) are provided between the two parts.

11. A closure for footwear as in Claim 10, characterized in that the journal (5), the eccentric driving-pin (12) and the axial extension bearing (6.1) are made as an axle unit (6) and the said axle unit (6) is connected firmly to the rotary member (33, 35) or forms with it one structural unit.

## Revendications

1. Fermeture de chaussure composée d'une poulie (3) montée à rotation dans un élément de palier (1) pour enrouler au moins un élément tendeur (3a) en forme de câble pour fermer la chaussure, un organe tournant (33) pour actionner la poulie (3) et une transmission réductrice sous la forme d'un entraînement excentrique entre l'organe tournant (33) et la poulie (3), l'organe tournant (33) étant entraîné par un disque excentré (10) couplé à la poulie (3), ce disque étant monté sur un tourillon excentré (12) et comportant, à sa périphérie, une sorte de denture coopérant avec une denture antagoniste prévue dans une paroi de boîtier entourant le disque excentré (10), et montée de manière centrée sur l'axe central (9) de l'organe tournant (33),
caractérisée en ce que
la poulie (3) est un élément indépendant centré sur l'axe central (9) et le disque excentré (10) est monté coulissant parallèlement à la poulie (3) et peut coulisser, par l'intermédiaire du tourillon excentré (12), dans un plan parallèle à la poulie (3), et il comporte une ou plusieurs découpes circulaires (16) réparties sur un cercle (14) concentrique à son axe de rotation (13), découpes (16) dont le ou les centres (15) se situent sur le cercle concentrique (14) et dont le double rayon (r_{K}) est au moins sensiblement égal à la somme du diamètre (D) d'un goujon d'accouplement (17) porté par la poulie (3) et en prise dans une découpe circulaire (16), et du diamètre (D_{K}) de la trajectoire circulaire (18) du tourillon excentré (12).

2. Fermeture de chaussure selon la revendication 1,
caractérisée en ce que
pour plusieurs découpes circulaires (16) sur le disque excentré (10), il est prévu chaque fois un goujon d'accouplement (17) pénétrant dans cette découpe suivant la disposition angulaire de la découpe circulaire (16) associée, les goujons d'accouplement (17) ayant leur centre (19) sur un cercle de centre (20) concentrique à l'axe central (9) et dont le rayon (R) est égal au rayon (r) du cercle (14) des milieux (15) des découpes circulaires (16), et qui est concentrique au centre (13) du tourillon excentré (12).

3. Fermeture de chaussure selon la revendication 1 ou 2,
caractérisée en ce que
la transmission excentrique (6, 10, 17) est conçue pour être autobloquante dans les deux sens de rotation.

4. Fermeture de chaussure selon l'une des revendications 1 à 3,
caractérisée par
des moyens d'encliquetage (28, 29, 30) prévus entre l'une des pièces tournantes (35, 33 ou 33, 24) et une partie fixe (1) de boîtier ou une partie (24) fixée ou susceptible d'être fixée à la partie de boîtier (1), ces moyens d'encliquetage s'accrochant par blocage pour la position de rotation réglée et leur effet de blocage pouvant néanmoins être vaincu par un couple appliqué à l'organe tournant (33, 35) pour modifier le réglage de rotation.

5. Fermeture de chaussure selon la revendication 4,
caractérisée en ce que
le moyen d'encliquetage (28) de l'une des parties (24) est formé par une couronne d'encliquetage annulaire, et le moyen d'encliquetage (29, 30) de l'autre partie (33, 35) est formé par au moins une saillie d'encliquetage (29) d'un ressort d'encliquetage qui vient prendre dans la couronne d'encliquetage avec une précontrainte élastique.

6. Fermeture de chaussure selon l'une des revendications 1 à 5,
caractérisée en ce que
dans le cas d'une pièce (24) susceptible d'être fixée de manière amovible à la partie de boîtier (1), cette pièce (24) est montée en pivotement ou à rotation sur ou dans la partie de boîtier (1).

7. Fermeture de chaussure selon la revendication 6,
caractérisée en ce que
la pièce (24) à fixer se compose d'un disque monté à rotation sur l'axe central (9) et muni, sur sa face tournée vers l'organe tournant (33, 35), d'une couronne d'encliquetage extérieure ou intérieure (28) contre laquelle vient s'encliqueter élastiquement une saillie d'encliquetage (29) fixée à l'organe tournant (35) ou à une pièce (33) reliée à celui-ci ou encore couplée à celui-ci.

8. Fermeture de chaussure selon la revendication 7,
caractérisée en ce que
la partie ou le disque (24) comporte, sur sa face non tournée vers l'organe tournant (35), une denture antagoniste (22), et le disque excentré (10) muni de la denture (21) est coulissant dans le volume enfermé par la denture antagoniste (22), parallèlement à la pièce ou au disque (24), en étant monté à rotation sur l'élément d'axe (6) passant par le perçage de palier (25) de la partie ou du disque (24).

9. Fermeture de chaussure selon la revendication 8,
caractérisée en ce que
la hauteur (H_{Z}) de la denture antagoniste (22) est au moins approximativement égale à l'épaisseur (D_{E}) du disque excentré (10).

10. Fermeture de chaussure selon l'une des revendications 1 à 9,
caractérisée en ce que
la partie de boîtier (1) est en forme de pot et son fond (8) reçoit en glissement la poulie (3) qui peut tourner autour d'un tourillon de palier (5) fixé dans la partie de boîtier (1), et sur la poulie (3), le disque excentré (10) peut coulisser parallèlement à cette poulie en étant monté à rotation autour du tourillon excentré (12) adjacent au tourillon de palier (5), la denture antagoniste (22) engrenant avec la denture (21) du disque (24) s'appuyant sur le disque excentré (10), le disque (24) étant monté sur un prolongement d'axe de palier (6.1) adjacent au tourillon excentré (12) concentrique au tourillon de palier (5) pour être solidarisé en rotation avec la partie de boîtier (1) par au moins un moyen de fixation (26), mais suivant une liaison amovible, et le disque (24) assure le montage de l'organe tournant (33, 35), des moyens d'encliquetage (28, 29, 30) étant prévus entre ces deux parties.

11. Fermeture de chaussure selon la revendication 10,
caractérisée en ce que
le tourillon de palier (5), le tourillon excentré (12) et le prolongement d'axe de palier (6.1) forment une pièce d'axe (6) et cette pièce d'axe (6) est solidaire de l'organe tournant (33, 35) ou forme avec celui-ci un élément unique.
